# EUROPÄISCHE PATENTSCHRIFT

(11) **EP 2 825 764 B1**
(45) Veröffentlichungstag und Bekanntmachung des Hinweises auf die Patenterteilung: **20.01.2016**
(21) Anmeldenummer: 13701617.6
(22) Anmeldetag: 24.01.2013
(51) Int. Cl.: F02M 37/08, F02D 41/30, F02D 41/38

(54) **KRAFTSTOFFFÖRDEREINRICHTUNG UND VERFAHREN ZUM BETÄTIGEN EINER KRAFTSTOFFFÖRDEREINRICHTUNG**
FUEL DELIVERY DEVICE, AND METHOD FOR ACTUATING A FUEL DELIVERY DEVICE
DISPOSITIF DE TRANSPORT DE CARBURANT ET PROCÉDÉ POUR ACTIONNER UN DISPOSITIF DE TRANSPORT DE CARBURANT

(30) Priorität: 13.03.2012 DE 102012203867
(43) Veröffentlichungstag der Anmeldung: 21.01.2015
(73) Patentinhaber: Robert Bosch GmbH, 70442 Stuttgart (DE)
(72) Erfinder: GRUHL, Helmar, 71711 Steinheim an der Murr (DE)
(86) Internationale Anmeldenummer: PCT/EP2013/051357
(87) Internationale Veröffentlichungsnummer: WO 2013/135409

(56) Entgegenhaltungen:
- DE-A1- 19 818 421
- DE-A1- 19 916 100
- DE-A1-102009 029 596
- DE-A1-102009 043 072
- DE-A1-102010 031 628

## Beschreibung

Die Erfindung betrifft ein Verfahren zum Betätigen einer Kraftstofffördereinrichtung nach dem Oberbegriff des unabhängigen Anspruches.

### Stand der Technik

Aus der Druckschrift DE 199 16 100 A1 sind bspw. ein Verfahren und eine Vorrichtung zur Steuerung einer Brennkraftmaschine, insbesondere einer Brennkraftmaschine mit einem Common-Rail-System, bekannt. Bei dem Verfahren fördert wenigstens eine Pumpe Kraftstoff in einen Speicher. Der Druck in dem Speicher wird erfasst, wobei ausgehend von wenigstens einem Drehzahlsignal und/oder einem Lastsignal zwischen mindestens einem ersten und einem zweiten Betriebszustand unterschieden wird. Dabei wird zur Einstellung des Drucks in dem ersten Betriebszustand wenigstens ein erstes Druckregelmittel und in dem zweiten Betriebszustand wenigstens ein zweites Druckregelmittel verwendet.

In der Druckschrift DE 10 2009 029 596 A1 wird ein weiteres Verfahren und eine Anordnung zur Steuerung einer Brennkraftmaschine beschrieben.

In modernen Common-Rail-Systemen wird nur die benötigte Kraftstoffmenge auf Hochdruck komprimiert und ins Rail gefördert, was durch eine Saugdrosselung der Pumpe bzw. Hochdruckpumpe erreicht wird. Die Druckregelung im Rail wird in den meisten Betriebszuständen durch diese Mengenbilanz umgesetzt. Die geförderte Kraftstoffmenge entspricht dabei der benötigten Menge. Dadurch wird auch nur die tatsächlich benötigte Energie durch die Hochdruckpumpe aufgenommen.

Bei Betriebszuständen mit niedrigen Kraftstoffzulauftemperaturen (< 5 - 15 °C) wird jedoch die Pumpe ungedrosselt betrieben und die Druckregelung mit einem Hochdruckregelventil umgesetzt. Dies bedeutet, dass die Pumpe die maximal mögliche Energie aufnimmt und einen maximalen Volumenstrom bei hohem Druck fördert. Dieser Mengenüberschuss wird durch das Druckregelventil (DRV) abgesteuert. Durch das Absteuern des DRV wird die potentielle Energie, nämlich der Druck des Verlustvolumenstroms, in thermische Energie gewandelt. Die aufgeheizte Kraftstoffmenge wird dann bei modernen Niederdruckkraftstoffsystemen direkt in den Vorlauf des Kraftstofffilters eingeleitet.

Durch dieses Prinzip wird der Kraftstoff im Filter aufgeheizt, was bei Dieselkraftstoff notwendig ist, da dieser bei niedrigen Temperaturen schlechte Fließeigenschaften hat und durch Ausscheidung einer festen Phase den Filter verstopfen kann. Dies führt dazu, dass der Motor bzw. das Fahrzeug stehen bleibt. Da der Kraftstoff im Zulauf der Hochdruckpumpe dadurch sehr schnell die für diesen Betriebszustand (DRV-Regelung) höchstmögliche Temperatur überschreitet, wird in den Saugdrosselmodus (ZME) zurückgeschaltet. In diesem Fall sinkt die Zulauftemperatur des Filters und der Hochdruckpumpe schnell wieder ab, da nur kalter Kraftstoff aus dem Tank des Fahrzeugs gefördert wird. Wird dann die untere Temperaturgrenze für den Saugdrosselmodus unterschritten, wird wieder in den DRV-Modus zurückgeschaltet. Dies führt dazu, dass bei kalten Temperaturen häufig zwischen beiden Regelmodi gewechselt wird.

### Offenbarung der Erfindung

Das erfindungsgemäße Verfahren zum Betätigen einer Kraftstofffördereinrichtung mit den kennzeichnenden Merkmalen des unabhängigen Anspruches hat den Vorteil, dass nicht zwischen zwei Regelmodi hin und her geschaltet werden muss.

Durch die Ansteuerung der Förderpumpe abhängig von der Temperatur in der hydraulischen Leitung im Zulauf der Hochdruckpumpe lässt sich die Fördermenge der Förderpumpe anheben oder reduzieren, so dass immer die gewünschte Temperatur zwischen Förderpumpe und Hochdruckpumpe erreicht wird. Dadurch kann vermieden werden, dass der Filter zwischen Förderpumpe und Hochdruckpumpe bei zu kalten Kraftstofftemperaturen verstopft. Es werden auch zu hohe Temperaturen vermieden, die eventuell die Bauteile und Leitungen zu stark beanspruchen.

In den abhängigen Ansprüchen sind vorteilhafte Ausgestaltungen und Weiterbildungen des erfindungsgemäßen Verfahrens angegeben.

Vorteilhaft ist die Anordnung einer Abzweigleitung mit einer Einrichtung zur Mengenregulierung zwischen der hydraulischen Leitung und dem Vorratsbehälter, da durch die Abzweigleitung erwärmter Kraftstoff abgesteuert wird, welcher zu einer schnellen Erwärmung des Kraftstoffs im Vorratsbehälter führt.

Ein weiterer Vorteil wird durch die Möglichkeit gegeben den Druck im Hochdruckbereich durch eine Einrichtung zur Mengenregulierung zu regulieren, da dadurch abhängig von der Betriebssituation der Brennkraftmaschine der Druck im Hochdruckbereich sehr genau eingestellt werden kann. Des Weiteren wird der Kraftstoff in der hydraulischen Leitung über die Rücklaufleitung mit erwärmen Kraftstoff versorgt, welcher ein Verstopfen des Filters in der hydraulischen Leitung verhindert.

Vorteilhaft ist eine Drosseleinrichtung auf der Saugseite der Hochdruckpumpe durch die die Fördermenge der Hochdruckpumpe regelbar ist, da dieses Element für die erfindungsgemäße Vorrichtung und das erfindungsgemäße Verfahren den Kraftstoff ungehindert zur Hochdruckpumpe strömen lässt. Für andere Regelmodi erlaubt die Drosseleinrichtung die bedarfsgerechte Anpassung der Kraftstoffmenge, die zur Hochdruckpumpe strömt.

Ein Vorteil ergibt sich, wenn die Fördermenge der Förderpumpe angehoben wird, wenn durch den Temperatursensor eine Temperatur in der hydraulischen Leitung gemessen wird, die höher als eine obere Temperatur Tₒ ist. Durch den Anstieg der Fördermenge der Förderpumpe gelangt eine größere Menge an kühleren Kraftstoff aus dem Vorratsbehälter in die hydraulische Leitung, so dass die Temperatur wieder gesenkt wird bis eine Temperatur unterhalb der oberen Temperatur Tₒ erreicht ist

Ein Vorteil ergibt sich, wenn die Fördermenge der Förderpumpe reduziert wird, wenn durch den Temperatursensor eine Temperatur in der hydraulischen Leitung gemessen wird, die niedriger als eine untere Temperatur Tᵤ ist. Durch die Reduzierung der Fördermenge der Förderpumpe gelangt eine geringere Menge an kühleren Kraftstoff aus dem Vorratsbehälter in die hydraulische Leitung, so dass die Temperatur wieder erhöht wird.

Durch die beiden vorher beschriebenen Maßnahmen kann sicher gestellt werden, dass sich die Temperatur des Kraftstoffs in der hydraulischen Leitung zwischen der unteren Temperatur Tᵤ und der oberen Temperatur Tₒ befindet. Dadurch wird ein Versulzen des Filters durch zu niedrige Temperaturen und eine zu hohe Beanspruchung der Komponeten der Kraftstofffördereinrichtung bei zu hohen Kraftstofftemperaturen vermieden.

### Ausführungsbeispiele

Bevorzugte Ausführungsbeispiele der Erfindung sind in der Zeichnung dargestellt und in der nachfolgenden Beschreibung näher erläutert.

Es zeigen:
Figur 1 eine Kraftstofffördereinrichtung in einer schematischen Darstellung entsprechend einem ersten Ausführungsbeispiel der Erfindung und
Figur 2 ein Flussablaufdiagramm für ein Verfahren zum Betreiben einer Kraftstofffördereinrichtung.

Die Figur 1 zeigt eine Kraftstofffördereinrichtung in einer schematischen Darstellung. Die Kraftstofffördereinrichtung weist eine Förderpumpe 10 auf, die Kraftstoff aus einem Vorratsbehälter 12 ansaugt. Durch die Förderpumpe 10 wird Kraftstoff durch eine hydraulische Leitung 32 zu einer Saugseite wenigstens einer Hochdruckpumpe 16 gefördert, die ebenfalls Bestandteil der Kraftstofffördereinrichtung ist. Die Förderpumpe 10 weist einen elektrischen Antrieb auf, der mit veränderlicher Leistung und damit variabler Drehzahl oder konstanter Leistung und Drehzahl betrieben werden kann.

Durch die wenigstens eine Hochdruckpumpe 16 wird Kraftstoff, welcher von der Saugseite der Hochdruckpumpe 16 stammt, komprimiert und in einen Hochdruckbereich 18 gefördert, der beispielsweise einen Hochdruckspeicher 18 umfasst. Aus dem Hochdruckbereich 18 werden ein oder mehrere Injektoren 19 mit Kraftstoff versorgt, wobei jedem Zylinder der Brennkraftmaschine ein Injektor 19 zugeordnet ist.

Die Hochdruckpumpe 16 weist wenigstens ein Pumpenelement auf, das wiederum einen Pumpenkolben aufweist, der in einer Hubbewegung angetrieben wird und einen Pumpenarbeitsraum begrenzt. Der Antriebsbereich der Hochdruckpumpe 16 wird mechanisch, beispielsweise über ein Getriebe oder einen Riementrieb von der Brennkraftmaschine angetrieben, so dass die Drehzahl der Hochdruckpumpe 16 proportional zur Drehzahl der Brennkraftmaschine ist.

In der hydraulischen Leitung 32 ist ein Kraftstofffilter 33 angeordnet, um zu verhindern, dass Schmutzpartikel in die Hochdruckpumpe 16 und in den Hochdruckbereich 18 gelangen.

In der hydraulischen Verbindung 32 kann eine Drosseleinrichtung 14 angeordnet sein, um die von der Förderpumpe 10 geförderte Kraftstoffmenge an den Bedarf für den Druck im Hochdruckbereich 18 anzupassen.

Des Weiteren kann von der hydraulischen Verbindung 32 eine Abzweigleitung 30 abzweigen. In der Abzweigleitung 30 ist ein Überdruckventil 28 angeordnet, welches bei der Überschreitung eines vorgegebenen Öffnungsdruckes öffnet und Kraftstoff aus der hydraulischen Leitung 32 in den Vorratsbehälter 12 absteuert. Die Abzweigleitung 30 ist in Strömungsrichtung vor der Drosseleinrichtung 14 angeordnet.

Der Druck im Hochdruckbereich 18 kann zusätzlich zur Regelung durch die Drosseleinrichtung 14 über eine Einrichtung zur Mengenregelung 24 geregelt werden. Die Einrichtung zur Mengenregelung 24 kann als Druckregelventil 24 ausgestaltet sein. Dieses Druckregelventil 24 steuert überschüssigen Kraftstoff aus dem Hochdruckbereich 18 in eine Rücklaufleitung 26 ab. Die Rücklaufleitung 26 mündet über einen Mischpunkt 25 in einen Abschnitt der hydraulischen Leitung 32 zwischen Förderpumpe 10 und Filter 33.

In der hydraulischen Leitung 32 ist ein Temperatursensor 20 angeordnet. Der Temperatursensor 20 befindet sich in einer bevorzugten Ausführungsform in einem Abschnitt der hydraulischen Leitung 32 zwischen dem Filter 33 und der Hochdruckpumpe 16. Der Temperatursensor 20 kann auch in einem Abschnitt der hydraulischen Leitung 32 zwischen dem Mischpunkt 25 und dem Filter 33 angeordnet sein.

Der Temperatursensor 20 steht mit einer Steuereinrichtung 22 in Verbindung. Die Steuereinrichtung 22 ist mit dem elektrischen Antrieb der Förderpumpe 10 verbunden und kann die Fördermenge der Förderpumpe 10 variieren, indem sie den elektrischen Antrieb der Förderpumpe 10 mit unterschiedlicher Leistung ansteuert.

Es ist eine Verbindung zwischen der Steuereinrichtung 22 und der Drosseleinrichtung 14 vorgesehen. Die Steuereinrichtung 22 kann die Drosseleinrichtung 14 so ansteuern, dass die Drosseleinrichtung 14 vollständig öffnet und die gesamte von der Förderpumpe 10 geförderte Menge an Kraftstoff zur Hochdruckpumpe 16 gelangt, oder dass der Querschnitt der Drosseleinrichtung 14 reduziert ist, so dass nur ein Teil der von der Förderpumpe 10 geförderte Menge an Kraftstoff zur Hochdruckpumpe 16 gelangt, oder dass die Drosseleinrichtung 14 geschlossen ist und kein Kraftstoff zur Hochdruckpumpe 16 gelangt.

Des Weiteren besteht eine Verbindung zwischen der Steuereinrichtung 22 und der Einrichtung zur Mengenregulierung 24. Die Steuereinrichtung 22 kann die Einrichtung zur Mengenregulierung 24 so ansteuern, dass sich im Hochdruckbereich 18 ein gewünschter Druck einstellt.

Ein erfindungsgemäßes Verfahren zum Betreiben der Kraftstofffördereinrichtung dient dem kontrollierten Erwärmen des Kraftstoffes und wird beim Unterschreiten einer vorgegebenen Temperatur T_{M} im Vorratsbehälter 12 eingesetzt. Durch das erfindungsgemäße Verfahren wird die Temperatur des Kraftstoffes vor dem Filter 33 gezielt beeinflusst, um ein Verstopfen des Filters zu vermeiden. Des Weiteren wird die Temperatur des Kraftstoffes im Vorratsbehälter 12 erwärmt, so dass schnell in einen normalen Regelmodus für die Kraftstofffördereinrichtung umgeschaltet werden kann.

Das Verfahren wird vorzugsweise nach einem Start der Brennkraftmaschine eingesetzt. Die Figur 2 zeigt ein Flussablaufdiagramm, welches das erfinderische Verfahren zum Betreiben einer Kraftstofffördereinrichtung darstellt.

Das Verfahren überprüft nach dem Start S im Verfahrensschritt 100, ob die Temperatur im Vorratsbehälter 12 die Minimaltemperatur T_{M} unterschreitet. Dies kann durch einen Temperatursensor im Vorratsbehälter 12 erfolgen, welcher mit der Steuereinrichtung 22 verbunden ist. Alternativ kann durch den Temperatursensor 20 in der hydraulischen Leitung 32 die Temperatur des Kraftstoffes aus dem Vorratsbehälter 12 nährungsweise gemessen werden. Hierbei kann durch das Schließen der Einrichtung zur Mengenregelung 24 am Hochdruckbereich 18 sichergestellt werden, dass nur Kraftstoff aus dem Vorratsbehälter 12 durch die hydraulische Leitung 32 strömt.

Ist die Temperatur im Vorratsbehälter 12 kleiner als die Minimaltemperatur T_{M} wird zum Verfahrensschritt 200 gegangen. Im Verfahrensschritt 200 wird die Drosseleinrichtung 14 vollständig geöffnet. Die Regelung des Drucks im Hochdruckbereich 18 erfolgt nur noch über die Einrichtung zur Mengenregelung 24. Sowohl das Öffnen der Drosseleinrichtung 14, als auch die Steuerung der Einrichtung zur Mengenregelung 24 erfolgen über die Steuereinrichtung 22.

Überschüssiger Kraftstoff aus dem Hochdruckbereich 18 gelangt über die Einrichtung zur Mengenregelung 24 und die Rücklaufleitung 26 in die hydraulische Leitung 32. Der Kraftstoff aus dem Hochdruckbereich 18 weist eine höhere Temperatur auf als der Kraftstoff aus dem Vorratsbehälter 12, da die potentielle Energie im Hochdruckbereich 18 in thermische Energie umgewandelt wird. Der erwärmte Kraftstoff aus dem Hochdruckbereich 18 vermischt sich am Mischpunkt 25 mit dem kühlen Kraftstoff aus dem Vorratsbehälter 12.

Im Verfahrensschritt 300 wird durch den Temperatursensor 20 die Temperatur des Kraftstoffes in der hydraulischen Leitung 32 gemessen, welche sich durch das Mischen des wärmeren Kraftstoffes aus dem Rücklauf des Hochdruckbereiches 18 und dem Vorratsbehälter 12 ergibt. Überschreitet die gemessenen Temperatur am Temperatursensor 20 eine obere Temperatur Tₒ, so wird im Verfahrensschritt 330 durch den Temperatursensor 20 über die Steuereinrichtung 22 die Fördermenge der Förderpumpe 10 angehoben. Zusätzlich kann auch der Querschnitt der Drosseleinrichtung 14 reduziert werden. Unterschreitet die gemessenen Temperatur eine untere Temperatur Tᵤ, so wird im Verfahrensschritt 320 durch den Temperatursensor 20 über die Steuereinrichtung 22 die Fördermenge der Förderpumpe 10 reduziert.

Im Verfahrensschritt 400 wird überprüft, ob die Minimaltemperatur T_{M} im Vorratsbehälter 12 erreicht wurde. Dies kann analog zu den im Verfahrensschritt 100 vorgeschlagenen Methoden durchgeführt werden. Falls die Temperatur im Vorratsbehälter 12 unter der Temperatur T_{M} liegt, wird zum Verfahrensschritt 300 gegangen, ansonsten wird das Verfahren im Verfahrensschritt E beendet.

Alternativ kann auch solange die Fördermenge der Förderpumpe 10 angehoben werden bis ein Überschreiten der gemessenen Temperatur am Temperatursensor 20 einer oberen Temperatur T_{O} nicht mehr verhindert werden kann, weil die Fördermenge der Förderpumpe 10 ihr Maximum erreicht hat. Danach wird im Verfahrensschritt 400 überprüft, ob die Minimaltemperatur T_{M} im Vorratsbehälter 12 erreicht wurde.

Die Überprüfung im Verfahrensschritt 400 kann nach vorgegebenen Zeitintervallen erfolgen, so dass beispielsweise nur nach dem Ablauf eines vorgegebenen Zeitintervalls der Verfahrensschritt 400 durchgeführt wird, bei dem die Temperatur im Vorratsbehälter 12 überprüft wird. In diesem Fall wird nach dem Verfahrensschritt 330 oder dem Verfahrensschritt 320 der Verfahrensschritt 300 durchgeführt bis das vorgegebene Zeitintervall abgelaufen ist.

## Patentansprüche

1. Verfahren zum Betreiben einer Kraftstofffördereinrichtung für eine Kraftstoffeinspritzeinrichtung einer Brennkraftmaschine mit einer Förderpumpe (10) die Kraftstoff aus einem Vorratsbehälter (12) über eine hydraulische Leitung (32) zu einer Hochdruckpumpe (16) fördert, wobei die Hochdruckpumpe (16) Kraftstoff in einen Hochdruckbereich (18) fördert, wobei ein Temperatursensor (20) in der hydraulischen Leitung (32) angeordnet ist, welcher mit einer Steuereinrichtung (22) verbunden ist, **dadurch gekennzeichnet, dass** bei einem Unterschreiten einer Minimaltemperatur T_{M} im Vorratsbehälter (12) die Fördermenge der Förderpumpe (10) abhängig von der Temperatur in der hydraulischen Leitung (32), die durch den Temperatursensor (20) gemessenen wurde, variiert wird, um die Temperatur im Vorratsbehälter (12) anzuheben.

2. Verfahren nach Anspruch 1, **dadurch gekennzeichnet, dass** der Druck im Hochdruckbereich (18) über die Einrichtung zur Mengenregulierung (24) geregelt wird, wenn die Temperatur des Kraftstoffes im Vorratsbehälter (12) die Minimaltemperatur T_{M} unterschreitet.

3. Verfahren nach Anspruch 1 oder 2, **dadurch gekennzeichnet, dass** die Drosseleinrichtung (14) vollständig geöffnet wird, wenn die Temperatur des Kraftstoffes im Vorratsbehälter (12) die Minimaltemperatur T_{M} unterschreitet.

4. Verfahren nach einem der Ansprüche 1 bis 2, **dadurch gekennzeichnet, dass** die Fördermenge der Förderpumpe (10) angehoben wird, wenn durch den Temperatursensor (20) eine Temperatur in der hydraulischen Leitung (32) gemessen wird, die höher als eine obere Temperatur Tₒ ist.

5. Verfahren nach Anspruch 4, **dadurch gekennzeichnet, dass** der Querschnitt der Drosseleinrichtung (14) reduziert wird, wenn die Förderpumpe (10) ihre maximale Fördermenge erreicht hat.

6. Verfahren nach einem der Ansprüche 1 bis 3, **dadurch gekennzeichnet, dass** die Fördermenge der Förderpumpe (10) reduziert wird, wenn durch den Temperatursensor (20) eine Temperatur in der hydraulischen Leitung (32) gemessen wird, die niedriger als eine untere Temperatur Tᵤ ist.

## Claims

1. Method for operating a fuel delivery device for a fuel injection device of an internal combustion engine with a delivery pump (10) which delivers fuel from a reservoir (12) via a hydraulic line (32) to a high-pressure pump (16), the high-pressure pump (16) delivering fuel into a high-pressure region (18), a temperature sensor (20) being arranged in the hydraulic line (32), which temperature sensor (20) is connected to a control device (22), **characterized in that**, if a minimum temperature T_{M} is undershot in the reservoir (12), the delivery quantity of the delivery pump (10) is varied in a manner dependent on the temperature in the hydraulic line (32), which temperature was measured by the temperature sensor (20), in order to raise the temperature in the reservoir (12).

2. Method according to Claim 1, **characterized in that** the pressure in the high-pressure region (18) is regulated via the device for quantity regulation (24) if the temperature of the fuel in the reservoir (12) undershoots the minimum temperature T_{M}.

3. Method according to Claim 1 or 2, **characterized in that** the throttle device (14) is opened completely if the temperature of the fuel in the reservoir (12) undershoots the minimum temperature T_{M}.

4. Method according to either of Claims 1 and 2, **characterized in that** the delivery quantity of the delivery pump (10) is raised if a temperature which is higher than an upper temperature Tₒ is measured in the hydraulic line (32) by way of the temperature sensor (20).

5. Method according to Claim 4, **characterized in that** the cross section of the throttle device (14) is reduced if the delivery pump (10) has reached its maximum delivery quantity.

6. Method according to one of Claims 1 to 3, **characterized in that** the delivery quantity of the delivery pump (10) is reduced if a temperature which is lower than a lower temperature T_{U} is measured in the hydraulic line (32) by way of the temperature sensor (20).

## Revendications

1. Procédé pour faire fonctionner un dispositif de transport de carburant pour un dispositif d'injection de carburant d'un moteur à combustion interne comprenant une pompe de refoulement (10) refoulant du carburant depuis un réservoir (12) par le biais d'une conduite hydraulique (32) jusqu'à une pompe haute pression (16), la pompe haute pression (16) refoulant du carburant dans une région haute pression (18), un capteur de température (20) étant disposé dans la conduite hydraulique (32), lequel est connecté à un dispositif de commande (22), **caractérisé en ce que** dans le cas d'un dépassement en dessous d'une température minimale T_{M} dans le réservoir (12), la quantité refoulée par la pompe de refoulement (10) est modifiée en fonction de la température dans la conduite hydraulique (32), qui a été mesurée par le capteur de température (20), afin d'augmenter la température dans le réservoir (12).

2. Procédé selon la revendication 1, **caractérisé en ce que** la pression dans la région haute pression (18) est régulée par le biais du dispositif de régulation de quantité (24) si la température du carburant dans le réservoir (12) passe en dessous de la température minimale T_{M}.

3. Procédé selon la revendication 1 ou 2, **caractérisé en ce que** le dispositif d'étranglement (14) est complètement ouvert lorsque la température du carburant dans le réservoir (12) passe en dessous de la température minimale T_{M}.

4. Procédé selon l'une quelconque des revendications 1 à 2, **caractérisé en ce que** la quantité refoulée par la pompe de refoulement (10) est augmentée si une température dans la conduite hydraulique (32) supérieure à une température supérieure T₀ est mesurée par le capteur de température (20).

5. Procédé selon la revendication 4, **caractérisé en ce que** la section transversale du dispositif d'étranglement (14) est réduite lorsque la pompe de refoulement (10) a atteint sa quantité de refoulement maximale.

6. Procédé selon l'une quelconque des revendications 1 à 3, **caractérisé en ce que** la quantité refoulée par la pompe de refoulement (10) est réduite lorsqu'une température dans la conduite hydraulique (32) inférieure à une température inférieure T_{U} est mesurée par le capteur de température (20).
